# EUROPÄISCHE PATENTSCHRIFT

(11) **EP 0 203 503 B1**
(45) Veröffentlichungstag und Bekanntmachung des Hinweises auf die Patenterteilung: **20.12.1989**
(21) Anmeldenummer: 86106865.8
(22) Anmeldetag: 21.05.1986
(51) Int. Cl.: B65D 5/66, B65D 85/10

(54) **Packung mit Klappdeckel, Zuschnitt hierfür und Verfahren zu ihrer Herstellung**
Package provided with a hinged lid, blank therefor and method for making it
Emballage avec couvercle à charnière, son flan et son procédé de fabrication

(30) Priorität: 31.05.1985 DE 3519485
(43) Veröffentlichungstag der Anmeldung: 03.12.1986
(73) Patentinhaber: Maschinenfabrik Alfred Schmermund GmbH & Co., D-58285 Gevelsberg (DE)
(72) Erfinder: Knecht, Siegfried, D-5820 Gevelsberg (DE)
(74) Vertreter: Sparing Röhl Henseler Patentanwälte

(56) Entgegenhaltungen:
- EP-A- 0 007 410

## Beschreibung

Die Erfindung betrifft eine quaderförmige Pakkung, einen Zuschnitt hierfür sowie ein Verfahren zu ihrer Herstellung nach den Oberbegriffen der Ansprüche 1, 4 bzw. 8.

Packungen der eingangs genannten Art, die zum Stand der Technik gehören, werden insbesondere als Hinged-lid-Packungen für Zigaretten oder dergleichen verwendet und auf Seiten- oder Bodenfaltungspackern hergestellt. Der Faltungsvorgang bei derartigen Packungen ist jedoch aufwendig, hierfür erfolgt zunächst die Anbringung des Innenpapiers, wonach das Außenpapier um das Innenpapier herum unter Ausbildung eines an der Schachtel angelenkten Klappdeckels gefaltet wird. Hierbei befindet sich der Abschnitt, aus dem der Klappdeckel gebildet wird, gänzlich an der Rückseite des die Schachtel bildenden Abschnitts des Zuschnitts. Hierdurch ist der Klappdeckel nur über eine Scharnierlinie mit der Schachtel verbunden.

Außerdem ist es aus der GB-PS 852447 bekannt, eine Zigarettenpackung aus einem Zuschnitt zu bilden, bei dem Front- und Rückseite der Schachtel über eine Seitenwandungslasche miteinander verbunden sind, wobei Front- und Dekkenwandung des Klappdeckels durch einen Einschnitt von den benachbarten Front- und Seitenwänden der Schachtel getrennt, jedoch seitlich mit dem restlichen Zuschnitt verbunden sind. Dieser Zuschnitt erfordert jedoch die Faltung auf einem Bodenfaltungspacker, wobei das Innenpapier getrennt vorab um den Packungsinhalt zu falten ist.

Außerdem ist es aus der DE-OS 2551427 bekannt, bei einem ebenfalls nur für einen Bodenfaltungspacker geeigneten Zuschnitt für eine Pakkung Verbindungsbrücken im Bereich des Trennschnittes zwischen den Front- und Seitenwandungen des Klappdeckels mit der Frontseite und den Seitenwandungslaschen der Schachtel vorzusehen. Auch dieser Zuschnitt eignet sich nur für einen Bodenfaltungspacker. Entsprechendes gilt für die GB-PS 852 447.

Aufgabe der vorliegenden Erfindung ist es, eine Packung nach dem Oberbegriff des Anspruchs 1 zu schaffen, die eine Herstellung auf einem Seitenfaltungspacker ermöglicht und bei der die Faltungsvorgänge vereinfacht bzw. verringert sind.

Diese Aufgabe wird entsprechend dem kennzeichnenden Teil des Anspruchs 1 gelöst.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert. Fig. zeigt einen Außenpapierzuschnitt für eine Hinged-lid-Packung für Zigaretten. Fig.2 zeigt einen Kragen zur Verwendung mit dem Zuschnitt von Fig. 1.

Fig.3 bis 10 zeigen verschiedene Schritte der Herstellung einer Hinged-lid-Packung.

Der in Fig. 1 dargestellte Zuschnitt umfaßt einen Boden 1, der einerseits mit einer Rückseite 2 und andererseits mit einer Frontseite 3 über vorgerillte Rillinien verbunden ist. Die Rückseite 2 ist seitlich mit inneren Seitenwandlaschen 4 und die Frontseite 3 mit äußeren Seitenwandlaschen 5 über vorgerillte Rillinien verbunden. Der Boden 1 (oder die inneren Seitenwandlaschen 4) ist mit seitlichen, zwischen den Seitenwandlaschen 4, 5 befindlichen Bodenendlaschen 6 versehen. Die Rückseite 2 wird durch eine Scharnierlinie 7 begrenzt, die die Rückseite 2 mit einer Rückwand 8 für einen Klappdeckel verbindet. Mit der Rückwand 8 sind seitlich jeweils eine innere Seitenwandung 9 über eine vorgerillte Rillinie verbunden, während parallel zur Scharnierlinie 7 eine weitere vorgerillte Rillinie 10 vorgesehen ist, die eine im wesentlichen trapezförmige Lasche 11 mit der Rückwand 8 verbindet. Die Lasche 11 besitzt nur eine geringe Breite, wie später näher erläutert wird, und ist an den nicht mit der Rückwand 8 verbundenen Seiten frei.

Die Seitenwandlaschen 4 sind durch Einschnitte 12 von den inneren Seitenwandungen 9 getrennt, wobei letztere trapezförmig sind. Die Einschnitte 12 besitzen einen sich in die Rückseite 2 hinein erstreckenden kleinen Fortsatz, der zur Unterstützung eines leichten Öffnens der aus dem Zuschnitt hergestellten Packung dient.

Die Frontseite 3 wird durch einen Trennschnitt 14 begrenzt, der durch Verbindungsbrücken 15 unterbrochen ist. Der Trennschnitt 14 erstreckt sich ferner auch über die Seitenwandlaschen 5, wobei am Außenrand der Seitenwandlaschen 5 jeweils eine Verbindungsbrücke 15 belassen ist. Die Abschnitte des Trennschnitts 14 im Bereich der Seitenwandlaschen 5 verlaufen schräg, so daß sich hiermit die äußeren Verbindungsbrücken 15 verbundene äußere Seitenwandungen 16 ergeben, die trapezförmig und über vorgerillte Rillinien mit einer Frontwand 17 des Klappdeckels verbunden sind. Die Trapezform der äußeren Seitenwandungen 16 ist derart, daß sich sich mit der Trapezform der inneren Seitenwandungen 9 beim Herstellen der Packung decken. Die Frontwandung 17 ist über eine vorgerillte Rillinie mit einer Deckwandung 18 verbunden, während die äußeren Seitenwandungen 16 mit Seitenendlaschen 19 über entsprechende Rillinien verbunden sind, die sich benachbart zu der Deckwandung 18 befinden und sich etwa bis zur halben Breite der Deckwandung 18 erstrecken sowie die Form eines gleichschenkligen Dreiecks aufweisen.

Außer den Seitenwandlaschen 4, 5, den Seitenwandungen 9, 16 und den Seitenwandlaschen 19 sowie der Lasche 11 sind sämtliche übrigen Teile rechteckig.

Der in Fig.2 dargestellte Kragen wird - wie in Fig. strichpunktiert dargestellt wird - vor oder während des Verpackungsvorganges mit dem in Fig. dargestellten Zuschnitt verklebt und besteht aus einem Mittelteil 20, das eine Einbuchtung 21 aufweist, und zwei damit verbundenen Seitenabschnitten 22, wobei sich zwischen dem Mittelteil 20 und den Seitenabschnitten 22 Einschnitte 23, 24 befinden, wobei die Einschnitte 24 beim Umbiegen. der Seitenabschnitte 22 entsprechend der Linie der Einschnitte 23 ausgestellte Ohren bilden.

Zum Herstellen einer Packung, das auf einem Seitenfaltungspacker erfolgt, wird zunächst ein Zigarettenblock 25 mit Innenpapier 26 umhüllt, wobei jedoch die Innenpapierumhüllung kopfseitig offen bleibt. Entweder getrennt oder zusammen mit dem Außenpapierzuschnitt 27 gemäß Fig.1 wird der Kragen 28 gemäß Fig. 2 aufgebracht und entweder getrennt oder zusammen mit dem Zuschnitt 27 um die mit dem Innenpapier 26 umhüllten Zigaretten 25 gefaltet.

Gemäß Fig. 4 wird der Boden 1 in Anlage an den Boden der bis dahin gebildeten Packung gebracht und die Frontseite und die Rückseite 2 entsprechend um die vorgerillten Rillinien auf den Pakkungsinhalt umgefaltet. Danach werden die Bodenendlaschen 6 einwärts gefaltet (Fig.5), wonach die inneren Seitenwandungen 4 auf die Bodenendlaschen 6 gefaltet werden (Fig.6). Hierauf werden die äußeren Seitenwandlaschen 5 auf die inneren Seitenwandlaschen 4 umgefaltet (Fig. 4).

Bis dahin ist das Innenpapier 26 kopfseitig immer noch offen. Gemäß Fig. werden die Seitenendlaschen 19 einwärts gefaltet, und zwar unter Mitnahme der Seitenzipfel 29 des Innenpapiers 26 (Fig.8). Anschließend wird die Lasche 11 unter Mitnahme der Unterfaltung 30 des Innenpapiers 26 einwärts gefaltet. Wie aus Fig. ersichtlich ist, ist die Lasche 11 seitlich derart abgeschrägt, daß die Lasche 11 und die Seitenendlaschen 19 in einer Ebene nebeneinander liegen. Anschließend wird die Deckwandung 18 auf die Lasche 11 und die Seitenendlaschen 19 gefaltet, wodurch die Oberfaltung 31 des Innenpapiers 26 mitgenommen und eingefaltet wird. Die Breite der Lasche 11 ist dabei so bemessen, daß die Oberfaltung 31 des Innenpapiers 26 nicht zwischen der Lasche 11 und der Deckwandung 18 eingeklemmt wird, sondern frei bleibt.

Es versteht sich, daß die Bodenendlaschen 6 mit den Seitenwandungslaschen 4, letztere mit den Seitenwandungslaschen 5 und die Deckwandung 18 mit den Seitenendlaschen 19 und der Lasche 11 während des Verpackungsvorgangs verklebt werden.

Der Innenpapierzuschnitt 26 kann entweder aus zwei getrennten Abschnitten bestehen, oder aber beide Abschnitte können über eine Perforationslinie 32 miteinander verbunden sein, die sich bei der fertigen Packung im Bereich des Kragens 28 befindet.

Das Öffnen der Packung geschieht durch Aufbrechen der Verbindungsbrücken 15 und Hochklappen des Klappdeckels längs der Scharnierlinie 7. Danach kann das Innenpapier 26 kopfseitig ergriffen und der dort befindliche lose Abschnitt des Innenpapiers entfernt oder der über die Perforationslinie 32 mit dem restlichen Innenpapier 26 verbundene Abschnitt herausgerissen werden, so daß der Packungsinhalt zugänglich wird.

## Patentansprüche

1. Quaderförmige Packung bestehend aus einer Schachtel, einem an deren Rückseite (2) angelenkten Klappdeckel aus Außenpapier (27) und einem im Öffnungsbereich der Schachtel innenseitig hiervon angeordneten Kragen (28), wobei der Klappdeckel eine Deckwandung (18), die mit darunter gefalteten Seitenendlaschen (19) verklebt ist, mit letzteren verbundene Seitenwandungen (9), eine Front- und eine Rückwandung (17, 8) aufweist, wobei Front- und Deckwanduhg (17, 18) über eine Faltlinie miteinander verbunden sind und die Rückwandung (8) über eine Scharnierlinie (7) mit der Rückseite (2) der Schachtel gelenkig verbunden ist, während innerhalb der Schachtel ein um den Schachtelinhalt gefaltetes Innenpapier (26) vorgesehen ist, das zur Deckwandung (18) hin einwärts gefaltete Seitenzipfel (29), darüber von der Rückseite (2) her gefaltet eine Unterfaltung (30) und darüber eine von der Frontseite (3) her umgelegte Oberfaltung (31) besitzt, die sich über einen Teil der Packungstiefe erstreckt, insbesondere eine Hinged-Lid-Packung für Zigaretten oder dergl., dadurch gekennzeichnet, daß die Rückwandung (8) des Klappdeckels mit einer dreiseitig freien Lasche (11), deren Breite geringer als die Breite der Oberfaltung (31) des Innenpapiers (26) ist, versehen ist und die Seitenendlaschen (19) im wesentlichen dreieckig sind, wobei die Front- und Seitenwandungen (16, 17) des Klappdeckels durch einen Verbindungsbrücken (15) belassenden Trennschnitt (14) von der Schachtel getrennt sind.

2. Packung nach Anspruch 1, dadurch gekennzeichnet, daß das Innenpapier (26) im Klappdekkelbereich einen Abschnitt aufweist, der durch eine Perforation (32) mit dem in der Schachtel befindlichen Teil des Innenpapiers (26) abreißbar verbunden ist.

3. Packung nach Anspruch 1 oder 2, dadurch gekennzeichnet, daß die mit der Rückwandung (8) des Klappdeckels verbundene Lasche (11) und die Seitenendlaschen (19) in einer Ebene nebeneinander liegend mit der Deckwandung (18) verklebt sind.

4. Zuschnitt für eine quaderförmige Packung bestehend aus einem Abschnitt zur Bildung einer Schachtel und damit verbundenen Klappdeckellaschen, wobei ersterer aus einer Rückseite (2), einem Boden (1) und einer Frontseite (3) besteht, die jeweils über Faltlinien miteinander und mit inneren und äußeren Seitenwandlaschen (4) verbunden sind, wobei die Klappdeckellaschen eine mit der Rückseite (2) über eine Scharnierlinie (7) verbundene Rückwandung (8), hiermit verbundene innere Seitenwandungen (9), eine Frontwandung (17) mit damit verbundenen äußeren Seitenwandungen (16) und eine Deckwandung (18), die mit der Frontwandung (17) über eine Faltlinie verbunden ist, umfassen, wobei die inneren Seitenwandungen (9) jeweils mit einer sich neben der Deckwandung (18) befindlichen Seitenendlasche (19) versehen sind, insbesondere für eine Hinged-Lid-Packung für Zigaretten oder dgl., dadurch gekennzeichnet, daß die Front- und Seitenwandungen (16, 17) der Klappdeckellaschen von der Frontseite (3) und den Seitenwandlaschen (5) des die Schachtel bildenden Abschnitts durch einen Verbindungsbrücken (15) belassenden Trennschnitt (14) getrennt sind, wobei mit der Rückwandung (8) eine dreiseitig freie Lasche (11) geringer Breite verbunden ist und die Seitenlaschen (19) im wesentlichen dreieckig sind.

5. Zuschnitt nach Anspruch 4, dadurch gekennzeichnet, daß die Lasche (11) seitlich entsprechend der Schrägung der Seitenendlaschen (19) abgeschrägt ist.

6. Zuschnitt nach Anspruch 4 oder 5, dadurch gekennzeichnet, daß die Seitenendlaschen (19) sich etwa bis zur halben Breite der Deckwandung (18) erstrecken.

7. Zuschnitt nach einem der Ansprüche 4 bis 6, dadurch gekennzeichnet, daß die Verbindungsbrücken (15) im Bereich der Frontseite (3) und an den Außenkanten der äußeren Seitenwandlaschen (5) angeordnet sind.

8. Verfahren zur Herstellung einer Packung nach einem der Ansprüche 1 bis 3 unter Verwendung eines Außenpapierzuschnitts nach einem der Ansprüche 4 bis 7, wobei ein im wesentlichen rechteckiger Innenpapierzuschnitt um den Packungsinhalt gefaltet und anschließend der Außenpapierzuschnitt unter Bildung einer Schachtel und anschließender Faltung eines an der Schachtel angelenkten Klappdeckels gefaltet wird, dadurch gekennzeichnet, daß die Schachtel um das kopfseitig offene Innenpapier gefaltet wird, wonach die Seitenendlaschen unter Mitnahme der Seitenzipfel des Innenpapiers, danach die mit der Rückwandung des Klappdeckels verbundene Lasche unter Mitnahme des Unterfaltungsabschnitts des Innenpapiers und dann die Deckwandung unter Mitnahme des Oberfaltungsabschnitts des Innenpapiers kopfseitig umgefaltet werden.

## Claims

1. A cuboid package comprising a box, an outer paper hinged lid (27) pivoted to the back (2) thereof and a collar (28) disposed in the opening region of the box on the inside thereof, the hinged lid having a cover wall (18) stuck to side end flaps (19) folded underneath, side walls (9) connected to the end flaps, a front wall (17) and a back wall (8), the front and cover walls (17, 18) being connected by a fold line and the back wall (8) being pivotally connected by a hinge line (7) to the back (2) of the box, while an inner paper (26) folded round the content of the box is provided inside the box and has a side lobe (29) folded inwards towards the cover wall (18), a lower fold (30) folded from the back (2) over the side lobe, and an upper fold (31) folded over the lower fold (30) from the front (3) and extending over part of the depth of the package, more particularly a hinged-lid package for cigarettes or the like, characterized in that the back wall (8) of the hinged lid has a flap (11) exposed on three sides and narrower than the width of the upper fold (31) of the inner paper (26), and the side end flaps (19) are substantially triangular, the front and side walls (16, 17) of the hinged lid being separated from the box by a cut (14) leaving a connecting bridge (15).

2. A package according to claim 1, characterized in that near the hinged lid the inner paper (26) has a portion connected in tear-off manner by a perforation (32) to the part of the inner paper (26) in the box.

3. Package according to claim 1 or 2, characterized in that the side end flaps (19) and the flap (11) connected to the back wall (8) of the hinged lid are stuck to the cover wall (18) so as to lie in one plane side by side.

4. A blank for a cuboid package comprising a portion for forming a box and hinged lid flaps connected thereto, the said portion comprising a back (2), a base (1) and a front (3) connected by respective fold lines to one another and to inner and outer side wall flaps (4), the hinged lid flaps comprising a back wall (8) connected by a hinge line (7) to the back (2), inner side walls (9) connected to the back wall (8), a front wall (17) with connected outer side walls (16), and a cover wall (18) connected to the front wall (17) by a fold line, the inner side walls (9) each having a side end flap (19) near the cover wall (18), more particularly for a hinged-lid package for cigarettes or the like, characterized in that the front and side walls (16, 17) of the hinged-lid flaps are separated from the front (3) and side-wall flaps (5) of the box-forming portion by a cut (14) leaving a connecting bridge (15), a narrow flap (11) exposed on three sides being connected to the back wall (8) and the side end flaps (19) being substantially triangular.

5. A blank according to claim 4, characterized in that the flap (11) is bevelled at the side, corresponding to the slope of the side end flaps (19).

6. A blank according to claim 4 or 5, characterized in that the side end flaps (19) extend approximately half way across the width of the cover wall (18).

7. A blank according to any of claims 4 to 6, characterized in that the connecting bridges (15) are disposed near the front (3) and at the outer edges of the outer side wall flaps (5).

8. A method of producing a package according to any of claims 1 to 3 using an outer paper blank according to any of claims 4 to 7, a substantially rectangular inner paper blank being folded around the contents of the package, after which the outer paper blank is folded to form a box, after which a hinged lid pivoted to the box is folded, characterized in that the box is folded around the inner paper, which is open at the top, after which the side end flaps are folded and entrain the side lobes of the inner paper, after which the flap connected to the back wall of the hinged lid is folded, entraining the lower fold portion of the inner paper, after which the cover wall is folded at the top, entraining the upper fold portion of the inner paper.

## Revendications

1. Emballage de forme parallélépipèdique constitué d'une boîte, d'un couvercle en papier extérieur (27) articulé sur le côté arrière (2) de la boîte et un collier (28) disposé à l'intérieur de ladite boîte dans sa zone d'ouverture, le couvercle abattant présentant une paroi de recouvrement (18) collée sur des languettes latérales (19) repliées en dessous et munies de parois latérales (9) reliées à celles-ci, le couvercle abattent présentant également une paroi avant et une paroi arrière (17,8), la paroi arrière et la paroi de recouvrement (17, 18) étant reliées l'une à l'autre par une ligne de pliage et la paroi arrière (8) étant articulée par une ligne d'articulation (17) sur le côté arrière (2) de ladite boîte, tandis qu'à l'intérieur de la boîte est prévu un papier intérieur (26) replié autour de contenu de la boîte et présentant une pointe latérale (29) repliée vers l'intérieur en direction de la paroi de recouvrement (18), un repli inférieur (30) replié sur la pointe (29) en venant du côttÍarrière (2) et sur ce repli inférieur (30) un repli supérieur (31) replié à partir du côté avant (3), le repli supérieur (31) s'étendant sur une partie de la profondeur de l'emballage, en particulier un emballage à couvercle articulé pour cigarettes ou analogues, caractérisé par le fait que la paroi arrière (8) du couvercle abattant est munie d'une languette (11) libre sur trois côtés, dont la largeur est inférieure à celle du repli supérieur (31) du papier intérieur (26) et par le fait que les languettes latérales (19) sont sensiblement triangulaires, les parois avant et latérales (16, 17) du couvercle abattant étant séparées de la boîte par une découpe de séparation (14) laissant subsister des ponts de liaison (15).

2. Emballage selon la revendication 1, caractérisé par le fait que le papier intérieur (26) présente dans la zone du couvercle abattant une découpe qui est reliée au papier intérieur (26) se trouvant à l'intérieur de la boîte, par une ligne perforée (32) permettant de l'arracher.

3. Emballage selon la revendication 1 ou 2, caractérisé par le fait que la languette (11) reliée à la paroi arrière (8) du couvercle abattant et les languettes latérales (19) sont collées sur la paroi de recouvrement (18) de manière à se trouver situées côté dans un même plan.

4. Découpe pour la fabrication d'un emballage de forme parallélépipèdique constitué d'une section destinée à la formation d'une boîte et de languettes d'un couvercle abattant reliés à celles-ci, ladite découpe étant constituée d'un côté arrière (2), d'un fond (1) et d'un côté avant (3), lesdits côtés étant reliés, respectivement par des lignes de pliage, les uns aux autres et à des languettes (4) formant les parois latérales intérieures et extérieures, les languettes du couvercle abattant comprenant une paroi arrière (8) reliée par une ligne d'articulation (7) au côté arrière (2), des parois latérales (9) reliées à la paroi arrière (8), une paroi avant (17) comportant des parois latérales (16) extérieures et une paroi de recouvrement (18) qui est reliée à la paroi avant (17) par une ligne de pliage, les parois latérales intérieures (9) étant munies respectivement d'une languette latérale terminale (19) se trouvant à côté de la paroi de recouvrement (18), ladite découpe étant destinée en particulier à la fabrication d'un emballage à couvercle articulé pour cigarettes ou objets similaires et caractérisée par le fait que les parois avant et latérales (16, 17) des languettes du couvercle abattant sont séparées, du côté frontal (3) et des languettes (5) formant parois latérales, de la partie formant la boîte, par une découpe de séparation (14) laissant subsister des ponts de liaison (15), une languette (11) de faible largeur et libre sur trois côtés étant reliée à la paroi arrière (8) et les languettes latérales terminales (19) étant de forme sensiblement triangulaire.

5. Découpe selon la revendication 4, caractérisée par le fait que la languette (11) comporte un biais latéral correspondant à l'obliquité des languettes terminales latérales (19).

6. Découpe selon la revendication 4 ou 5, caractérisée par le fait que les languettes latérales (19) s'étendent environ jusqu'à la moitié de la largeur de la paroi de recouvrement (18).

7. Découpe selon l'une des revendications 4 à 6, caractérisée par le fait que les ponts de liaison (15) sond disposés dans la zone du côté avant (3) et sur les arêtes extérieures des languettes (5) formant parois latérales extérieures.

8. Procédé pour la fabrication d'un emballage selon l'une des revendications 1 à 3, avec utilisation d'une découpe en papier extérieur selon l'une des revendications 4 à 7, suivant lequel on effectue le pliage d'une découpe de papier intérieur de forme sensiblement rectangulaire autour du contenu de l'emballage et le pliage consécutif de la découpe de papier extérieur avec formation d'une boîte et pliage consécutif d'un couvercle articulé sur ladite boîte, ce procédé étant caractérisé par le fait que la boîte est pliée autour du papier intérieur ouvert du côté supérieur, les languettes finales latérales ainsi que la pointe latérale du papier intérieur étant alors repliées du côté supérieur, puis la languette reliée à la paroi arrière du couvercle abattant avec la section de repli inférieure du papier intérieur et, ensuite, la paroi de recouvrement avec la partie de repli supérieure du papier intérieur étant repliée sur le côté supérieur.
